# EUROPÄISCHE PATENTSCHRIFT

(11) **EP 3 529 020 B1**
(45) Veröffentlichungstag und Bekanntmachung des Hinweises auf die Patenterteilung: **02.06.2021**
(21) Anmeldenummer: 17797061.3
(22) Anmeldetag: 19.10.2017
(51) Int. Cl.: B28B 7/22, B28B 7/30, E04G 11/02, E04B 1/348

(54) **VORRICHTUNG UND VERFAHREN ZUR EINSTÜCKIGEN HERSTELLUNG EINES DREI SEITENELEMENTE SOWIE EIN BODENELEMENT UND/ODER EIN DECKENELEMENT AUFWEISENDEN RAUMMODULS.**
APPARATUS AND METHOD FOR THE ONE-PIECE PRODUCTION OF A ROOM MODULE HAVING THREE SIDE ELEMENTS AND A FLOOR ELEMENT AND/OR A CEILING ELEMENT.
DISPOSITIF ET PROCÉDÉ POUR PRODUIRE D'UN SEUL TENANT UN MODULE FORMANT UN ESPACE, LEQUEL MODULE PRÉSENTE TROIS ÉLÉMENTS LATÉRAUX ET UN ÉLÉMENT FORMANT LE FOND ET/OU LE COUVERCLE.

(30) Priorität: 20.10.2016 DE 102016120047
(43) Veröffentlichungstag der Anmeldung: 28.08.2019
(73) Patentinhaber: Lechner Group GmbH, 60438 Frankfurt am Main (DE)
(72) Erfinder: LECHNER, Tobias, 91486 Uehlfeld (DE)
(74) Vertreter: Müller, Eckhard
(86) Internationale Anmeldenummer: PCT/EP2017/076663
(87) Internationale Veröffentlichungsnummer: WO 2018/073325

(56) Entgegenhaltungen:
- DE-A1- 2 601 287
- DE-A1-102007 019 406
- DE-U- 6 944 097
- FR-A1- 2 031 378

## Beschreibung

Die Erfindung betrifft eine Vorrichtung und ein Verfahren zur einstückigen Herstellung eines drei Seitenelemente sowie ein Bodenelement und/oder ein Deckenelement aufweisenden Raummoduls.

Aus der DE 10 2008 045 394 A1 ist eine industriell vorfertigbare Raumzelle für ein Gebäude in Modularbauweise bekannt. Diese Raumzelle weist wenigstens zwei aneinandergrenzende Wände und ein damit verbundenes Bodenelement auf. Bei derartigen Raumzellen ist es noch notwendig, die einzelnen Wände und das Bodenelement separat herzustellen und danach miteinander zu verbinden.

Ferner ist aus der EP 1 207 238 A2 eine vorgefertigte transportable Raumzelle bekannt, die aus einer Bodenplatte, einer Deckenplatte und Seitenwänden in monolithischem Verbund besteht. Allerdings werden diese einzelnen Seitenwände, die Bodenplatte und die Deckenplatte separat hergestellt und beispielsweise über Nuten und Federn miteinander zu der Raumzelle verbunden. Für die Herstellung derartiger Seitenwände, Bodenplatten und Deckenplatten sind unterschiedliche Vorrichtungen notwendig, damit diese abschließend zu einer entsprechenden Raumzelle zusammengefügt werden können.

Aus der FR 2 031 378 A1 ist eine Schalungseinrichtung für den Bau von Betonbauten bekannt. Die Schalungsvorrichtung weist zwei Endelemente und ein Zentralelement auf.

Aus der DE 26 01 287 A1 ist eine Anlage und ein Verfahren zur Fertigung von Betonraumzellen bekannt, die aus drei Wänden und zwei Platten, dem Fußboden und der Decke, bestehen. Die Anlage besteht aus zwei kippbaren, erwärmten Außenschalungssätzen und aus einem Formkern, der in zwei Richtungen zwischen diesen Außenschalungssätzen bewegbar ist und koaxial zwischen diesen beiden Außenschalungssätzen angeordnet ist. Jeder Satz Außenschalungen besteht aus der Fußbodenschalung, die auf einer Plattform befestigt ist, den kippbaren Seitenwandschalungen und einem abnehmbaren Wärmeschild, der mit einem Kalabrierrahmen versehen ist. Der Formkern besteht aus einem in zwei Richtungen bewegbaren Metallgestell, aus einem in diesen zwei Richtungen rollbaren Trägen und aus einem verschiebbaren, Satz Innenschalungen, der auf dem Metallgestell befestigt ist.

Es ist daher Aufgabe der Erfindung, eine verbesserte Vorrichtung und ein verbessertes Verfahren zur einstückigen Herstellung eines drei Seitenelemente sowie ein Bodenelement und/oder ein Deckenelement aufweisenden Raummoduls zu Verfügung zu stellen.

Vorrichtungsgemäß wird diese Aufgabe gelöst durch eine Vorrichtung mit allen Merkmalen des Patentanspruchs 1. Verfahrensmäßig wird diese Aufgabe gelöst durch ein Verfahren mit allen Merkmalen des Patentanspruchs 9. Vorteilhafte Ausgestaltungen der Erfindung finden sich in den Unteransprüchen.

Die erfindungsgemäße Vorrichtung zur einstückigen Herstellung eines drei Seitenelemente sowie ein Bodenelement und/oder ein Deckenelement aufweisenden Raummoduls, wobei die Vorrichtung als kraterförmige und hohle Kernschalung ausgebildet ist, um welche eine Außenschalung für das herzustellenden Raummodul anordenbar ist, weist dabei folgende Merkmale auf:
a) Ein rechteckiges, aus ersten und zweiten Flächenelementen bestehendes Kopfelement;
b) senkrecht zu dem Kopfelement in dessen Randbereichen angeordnete, aus dritten und vierten Flächenelementen bestehende Seitenelemente, wobei wenigstens die dritten oder die vierten Flächenelemente Eckbereiche der Seitenelemente aufweisen;
c) die ersten Flächenelemente unter die zweiten Flächenelemente des Kopfelementes absenkbar sowie gegeneinander verschiebbar sind und nachfolgend die zweiten Flächenelemente unter Verringerung der Rechteckfläche des Kopfelementes zusammenschiebbar sind und
d) die senkrecht zu dem Kopfelement angeordneten dritten und vierten Flächenelemente der Seitenelemente nacheinander in Richtung einer Mittellängsachse des Kopfelementes beziehungsweise der Kernschalung verfahrbar sind.

Durch die Erfindung ist nunmehr eine Kernschalung gegeben, um welche eine Außenschalung anordenbar ist, wobei zwischen der Kernschalung und der Außenschalung gegebenenfalls noch eine Armierung aus einem Metall, insbesondere aus einem Stahl, anordenbar ist, sodass zwischen die Außenschalung und die Kernschalung eine aushärtbare Masse eingefügt werden kann und sich zwischen der Außenschalung und der Kernschalung das einstückige Raummodul ausbildet.

Insbesondere auch bei der Herstellung von Garagen hat es sich dabei bewährt, als aushärtbare Masse Beton einzusetzen, sodass mit der erfindungsgemäßen Vorrichtung in einfacher Weise einstückige Garagenmodule als Raummodule herstellbar sind, die bereits eine Decken- und eine Bodenplatte sowie drei Seitenwände aufweisen. An der offenen Wand eines derartigen Garagenmoduls kann dann in der dortigen Öffnung abschließend ein Garagentor angeordnet werden. Allerdings ist auch möglich, derartige Raummodule nur mit drei Seitenwänden und einer Boden- oder Deckenplatte herzustellen, sodass diese übereinandergesetzt werden können und eine Deckenplatte eines unteren Raummoduls als Bodenplatte eines oberen Raummoduls oder eine Bodenplatte eines oberen Raummoduls als Deckenplatte eines unteren Raummoduls fungiert.

Sobald die zwischen Außenschalung und Kernschalung eingebrachte aushärtbare Masse, insbesondere der Beton ausgehärtet ist, kann die Außenschalung entfernt werden.

Das grundsätzliche Problem, das dann besteht und erfindungsgemäß gelöst wird, ist, dass die Kernschalung aus dem quaderförmigen ausgehärteten Raummodul entfernt werden muss. Hierzu werden zuerst die ersten Flächenelemente des Kopfelementes der Kernschalung unter die zweiten Flächenelemente des Kopfelementes der Kernschalung und anschließend derart gegeneinander verfahren, dass sie sich vom Rande des Kopfelementes der Kernschalung zu dessen Mitte hin wegbewegen. Nachfolgend können die zweiten Flächenelemente des Kopfelementes der Kernschalung ebenfalls gegeneinander verfahren werden, sodass sich die Rechteckfläche des Kopfelementes verringert. In diesem Zustand liegen die aus dritten und vierten Flächenelementen bestehenden Seitenelemente der Kernschalung nicht mehr im Randbereich des Kopfelementes an, da dessen zweite Flächenelemente nunmehr unter Verringerung der Rechteckfläche des Kopfelementes nach innen verschoben sind. Insofern ist zwischen den Seitenelementen der Kernschalung und dessen Kopfelement mit reduzierter Rechteckfläche nunmehr ein Spalt gegeben. Durch diesen Spalt ist es möglich, die dritten und vierten Flächenelemente der Seitenelemente nacheinander in Richtung der Mittellängsachse des Kopfelementes beziehungsweise der Kernschalung zu verfahren. Der Spalt besteht dann nicht mehr zwischen den Seitenelementen und dem Kopfelement der Kernschalung, sondern zwischen den Seitenelementen der Kernschalung und den Seitenelementen beziehungsweise dem Bodenelement und/oder dem Deckenelement des herzustellenden Raummoduls. Dadurch, dass die ersten und zweiten Flächenelemente des Kopfelementes bereits verfahren wurden, liegt das Kopfelement zwar noch an dem Raummodul an, ist aber bereits von diesem gelöst. In diesem Zustand liegt auch die Kernschalung nicht mehr an dem hergestellten Raummodul an, sodass die Kernschalung in einfacher Weise aus dem hergestellten Raummodul entnommen werden kann.

Das erfindungsgemäße Verfahren zur einstückigen Herstellung eines drei Seitenelemente sowie ein Bodenelement und/oder ein Deckenelement aufweisenden Raummoduls weist dabei folgende Verfahrensschritte auf:
a) Bereitstellen einer quaderförmigen und hohlen Kernschalung in einer vertikalen Position, in welcher ein rechteckiges Kopfelement die obere Begrenzung der Kernschalung bildet, auf dessen Randbereichen Seitenelemente angeordnet sind,
b) Anordnen einer Außenschalung um die quaderförmige und hohle Kernschalung unter Bildung eines Zwischenraums zwischen Außenschalung und Kernschalung,
c) Befüllen des Zwischenraums mit einer aushärtbaren Masse,
d) Aushärten der Masse,
e) Entfernen der Außenschalung,
f) Absenken von ersten Flächenelementen unter zweite Flächenelementen des Kopfelementes sowie Verschieben der ersten Flächenelemente gegeneinander in Richtung Mitte des Kopfelementes sowie Zusammenschieben der zweiten Flächenelemente unter Verringerung der Rechteckfläche des Kopfelementes,
g) Verfahren von senkrecht zu dem Kopfelement angeordneten dritten und vierten Flächenelementen in Richtung einer Mittellängsachse des Kopfelementes beziehungsweise der Kernschalung und
h) Entfernen der Kernschalung aus dem fertigen Raummodul mittels einer Verfahreinrichtung.

Mittels der erfindungsgemäßen Vorrichtung und dem erfindungsgemäßen Verfahren ist es nunmehr möglich, einstückige Raummodule, insbesondere einstückige Garagenmodule, die nur noch mit einem entsprechenden Garagentor versehen werden müssen, anzufertigen. Ein separates Verbinden der einzelnen Seitenwände beziehungsweise der Boden- und Deckenplatten mit den Seitenwänden ist nicht mehr notwendig, da diese mit der erfindungsgemäßen Vorrichtung und dem erfindungsgemäßen Verfahren bereits einstückig miteinander verbunden sind.

Nach dem erfindungsgemäßen Verfahren kann es vorgesehen sein, dass vor dem Anordnen einer Außenschalung Installationselemente, wie beispielsweise elektrische Leitungen, Frisch- und Abwasserleitungen, Heizungsrohre sowie weitere Sanitäreinrichtungen, Freiräume für Fenster und Türen, Leerrohre und dergleichen mehr an der Kernschalung angeordnet werden. Dies hat den besonderen Vorteil, dass derartige Installationselemente nicht mehr nachträglich in dem Raummodul angeordnet werden müssen, was in der Regel auch eine Beschädigung der einzelnen Wände beziehungsweise Decken- und/oder Bodenplatten mit sich führt.

Insbesondere bei der Verwendung von Beton als aushärtbare Masse hat es sich als vorteilhaft erwiesen, dass vor dem Anordnen einer Außenschalung eine Armierung auf der Kernschalung angebracht wird. Bei einer derartigen Armierung unter Verwendung von Beton als aushärtbare Masse empfiehlt sich in der Regel eine Metall- insbesondere eine Stahlarmierung.

Nach einer ersten vorteilhaften Ausgestaltung der erfindungsgemäßen Vorrichtung ist es vorgesehen, dass innerhalb der hohlen Kernschalung eine Verfahreinrichtung vorgesehen ist, mit welcher die Flächenelemente verfahrbar sind. Durch diese Maßnahme ist es in einfacher Weise möglich, eine derartige Verfahreinrichtung für die einzelnen Flächenelemente vorzusehen und innerhalb des Hohlraums der Kernschalung anzuordnen, der ansonsten nicht genutzt wird beziehungsweise wo ansonsten eine Vorrichtung zur Stabilisierung der Kernschalung vorgesehen sein muss. Eine derartige Verfahreinrichtung dient daher nicht nur dazu, die entsprechenden Flächenelemente nach dem Aushärten des Raummoduls von diesem zu entfernen. Vielmehr wird durch eine derartige Verfahreinrichtung auch ein Stabilisationselement zur Verfügung gestellt, das die Flächenelemente während des Aushärtens der aushärtbaren Masse, insbesondere des Betons, entgegen dem Druck der noch nicht ausgehärteten Masse in der entsprechenden Position bis zum Aushärten der Masse hält.

Dabei hat es sich weiterhin als vorteilhaft erwiesen, dass die Verfahreinrichtung zum mechanischen, elektrischen, pneumatischen und/oder hydraulischen Verfahren der Flächenelemente ausgebildet ist. Derartige Verfahreinrichtungen sind in vielfältiger Weise bekannt und können in einfacher Weise in die quaderförmige, hohle Kernschalung integriert werden, sodass sie sowohl die Stabilitätsfunktion während des Aushärtens der aushärtbaren Masse als auch das anschließend notwendige Verfahren der einzelnen Flächenelemente, beispielsweise über eine entsprechende Hebelmechanik gewährleistet.

Nach einer weiteren vorteilhaften Ausgestaltung der Erfindung hat es sich bewährt, dass die ersten Flächenelemente des Kopfelementes als sich von dessen Mitte zu dessen Ecken erstreckende Diagonalstreben ausgebildet sind. Derartige Diagonalstreben können in einfacher Weise unter die zweiten Flächenelemente des Kopfelementes abgesenkt und gegeneinander verfahren werden, sodass sich in den Eckbereichen des Kopfelementes bereits ein entsprechender Spalt zwischen diesen Diagonalstreben und den Seitenelementen der Kernschalung bildet. Anschließend ist es in einfacher Weise möglich, die weiteren Flächenelemente des Kopfelementes unter Reduzierung der Rechteckfläche des Kopfelementes gegeneinander zu verfahren, sodass zwischen dem Kopfelement und den Seitenelementen der Kernschalung nunmehr ein umlaufender Spalt ausgebildet ist.

Vorteilhaft ist es dabei ebenfalls, dass zum Absenken der ersten Flächenelemente unter die zweiten Flächenelemente des Kopfelementes ein als eine Kopfplatte ausgebildetes Drehelement und zum gegeneinander Verschieben ein Führungssystem vorgesehen ist. Ein derartiges Führungssystem kann beispielsweise aus an den ersten Flächenelementen des Kopfelementes angeordneten Bolzen mit dazu korrespondierenden Führungsschienen für diese Bolzen innerhalb der Kernschalung ausgebildet sein.

Bei Verwendung von Diagonalstreben als erste Flächenelemente des Kopfelementes ist es weiterhin vorteilhaft, dass die zweiten Flächenelemente im Wesentlichen als Dreieckelemente ausgebildet sind und unter Verringerung der Rechteckfläche des Kopfelementes zusammenschiebbar sind.

Allerdings ist es auch denkbar, die ersten und zweiten Flächenelemente anders auszubilden, beispielsweise können die ersten Flächenelemente als vier kreuzförmig angeordnete Streben ausgebildet sein, die sich von der Mitte des Kopfelementes nach außen erstrecken, und die zweiten Flächenelemente als entsprechend dazu angeordnete Rechteckelemente angeordnet sein.

Damit das nunmehr ausgehärtete Raummodul, insbesondere das fertige Garagenmodul von der Kernschalung getrennt werden kann, ist eine Kippeinrichtung vorgesehen, mit der die Kernschalung aus einer vertikalen in eine horizontale Position und umgekehrt gekippt werden kann. Befindet sich das ausgehärtete Raummodul, insbesondere das fertige Garagenmodul und somit auch die Kernschalung nunmehr in der horizontalen Position, ist eine Verfahreinrichtung vorgesehen, mit welcher das Raummodul von der Kernschalung wegverfahren werden kann oder mit welcher die Kernschalung aus dem Raummodul herausgezogen beziehungsweise herausgefahren werden kann.

Nunmehr sind das hergestellte einstückige Raummodul und die Kernschalung voneinander getrennt, sodass das fertige Raummodul seiner weiteren Verwendung zugeführt werden kann, während die Kernschalung zur weiteren Herstellung von derartigen einstückigen Raummodulen wieder verwendbar ist.

Weitere Ziele, Vorteile, Merkmale und Anwendungsmöglichkeiten der vorliegenden Erfindung ergeben sich aus der nachfolgenden Beschreibung von Ausführungsbeispielen anhand der Zeichnungen.

Es zeigen:
- Figur 1: eine mögliche Ausführungsform einer erfindungsgemäßen Vorrichtung zur einstückigen Herstellung eines Raummoduls in einer ersten Position in einer perspektivischen Ansicht,
- Figur 2: die Vorrichtung gemäß Figur 1 in einer zweiten Position in einer perspektivischen Ansicht,
- Figur 3: die Vorrichtung der Figur 1 in einer dritten Position in einer perspektivischen Ansicht,
- Figur 4: die Vorrichtung der Figur 1 in einer vierten Position in einer perspektivischen Ansicht,
- Figur 5: eine Teilschnittdarstellung einer erfindungsgemäßen Vorrichtung, die sich in einer ersten Position gemäß Figur 1 befindet,
- Figur 6: die Vorrichtung gemäß Figur 5, die sich in einer zweiten Position gemäß der Figur 2 befindet und
- Figuren 7 bis 14: schematische Darstellung der Herstellung eines Raummoduls mit einer erfindungsgemäßen Vorrichtung und einem erfindungsgemäßen Verfahren in unterschiedlichen Teilschritten.

In den Figuren 1 bis 4 ist ein Ausführungsbeispiel einer erfindungsgemäßen Vorrichtung zur einstückigen Herstellung eines drei Seitenelemente 24 sowie ein Bodenelement 25 und ein Deckenelement 26 aufweisenden Raummoduls 8 dargestellt. Dabei wurde auf die Darstellung des Raummoduls 8 verzichtet, um die Funktionsweise der erfindungsgemäßen Vorrichtung besser darstellen zu können.

Ein Ausführungsbeispiel eines Herstellungsverfahrens eines Raummoduls mit einer erfindungsgemäßen Vorrichtung, beispielsweise der Vorrichtung der Figuren 1 bis 4, und einem erfindungsgemäßen Verfahren ist schematisch in den Figuren 7 bis 13 dargestellt.

Aus der Figur 1 ist ersichtlich, dass die erfindungsgemäße Vorrichtung als quaderförmige und hohle Kernschalung 10 ausgebildet ist, um welche eine hier nicht dargestellte Außenschalung, welche in der Figur 9 mit dem Bezugszeichen 9 versehen ist, für das herzustellende Raummodul 8 anordenbar ist. Die Kernschalung 10 weist dabei ein rechteckiges, aus ersten Flächenelementen 1 und zweiten Flächenelementen 2 bestehendes Kopfelement 11 auf. Im vorliegenden Ausführungsbeispiel sind zwei erste Flächenelemente 1 vorgesehen, welche als Diagonalstreben 27 ausgebildet sind, die von der Mitte 18 des Kopfelementes 11 zu zwei Ecken 19 des Kopfelementes 11 verlaufen und im Bereich der Ecken 19 im Wesentlichen rechtwinklig abgewinkelt sind. Die dazu korrespondierenden zweiten Flächenelemente 2 sind in diesem Ausführungsbeispiel als Dreieckelemente 7 ausgebildet, sodass die als Dreieckelemente 7 ausgebildeten zweiten Flächenelemente 2 zusammen mit den als Diagonalstreben 27 ausgebildeten ersten Flächenelementen 1 das rechteckige Kopfelement 11 entsprechend der Figur 1 bilden.

Senkrecht zu dem Kopfelement 11 sind in dessen Randbereichen aus dritten Flächenelementen 3 und vierten Flächenelementen 4 bestehende Seitenelemente 12, 13, 14 und 15 angeordnet, wobei im vorliegenden Ausführungsbeispiel die dritten Flächenelemente 3 Eckbereiche 17 der Seitenelemente 12, 13, 14 und 15 aufweisen und im Bereich der Ecken 19 der als Diagonalstreben 27 ausgebildeten ersten Flächenelemente 1 im Wesentlichen bündig mit deren rechtwinklig abgewinkelten Bereiche abschließen.

Erfindungsgemäß ist nunmehr vorgesehen, dass die als Diagonalstreben 27 ausgebildeten ersten Flächenelemente 1 des Kopfelementes 11 unter die als Dreieckelemente 7 ausgebildeten zweiten Flächenelemente 2 des Kopfelementes 11 absenkbar sind, wie dies in Figur 2 durch die Schraffierung der als Diagonalstreben 27 ausgebildeten ersten Flächenelemente 1 angedeutet ist. Während oder nach dem Absenken der als Diagonalstreben 27 ausgebildeten ersten Flächenelemente 1 werden diese gegeneinander verschoben, sodass die Ecken 19 des Kopfelementes 11 nach innen in Richtung der Mitte 18 des Kopfelementes 11 verschoben werden, wie dies in Figur 2 durch die Pfeile innerhalb der ersten Flächenelemente 1 angedeutet ist. Die als Diagonalstreben 27 ausgebildeten ersten Flächenelemente 1 sind dabei über eine hydraulische Verfahreinrichtung und eine damit gekoppelte Hebelmechanik in Richtung einer als Dreheinrichtung 6 ausgebildeten Kopfplatte 5 in der Mitte 18 des Kopfelementes 11 verfahrbar.

Zum Absenken der Diagonalstreben 27 weisen diese Bolzen 28 auf, die in entsprechenden Führungsschienen 29 eines Führungssystems 23 geführt werden, wie dies beispielhaft in den Figuren 5 und 6 gezeigt ist.

Nachdem die Diagonalstreben 27 und somit die ersten Flächenelemente 1 des Kopfelementes 11 abgesenkt wurden, sind die als Dreieckelemente 7 ausgebildeten zweiten Flächenelemente 2 des Kopfelementes 11 ebenfalls in Richtung einer Mittellängsachse 16 der Kernschalung 10 verfahrbar, wie dies durch die Pfeile auf den Dreieckelementen 7 der Figur 2 angedeutet ist.

In Figur 3 ist nunmehr eine dritte Position der erfindungsgemäßen Kernschalung 10 gezeigt, in welcher die als Dreieckelemente 7 ausgebildeten zweiten Flächenelemente 2 in Richtung der Mittellängsachse 16 der Kernschalung 10 verfahren sind. Hierdurch ist erreicht, dass sich die Rechteckfläche des Kopfelementes 11 reduziert hat und zwischen den Randbereichen des Kopfelementes 11 und den Seitenflächen 12, 13, 14 und 15 der Kernschalung 10 ein Spalt 20 gebildet ist.

Durch diesen Spalt 20 ist es möglich, die als Eckbereiche 17 ausgebildeten dritten Flächenbereiche 3 der Kernschalung über ihre gesamte Längserstreckung, die sich auch über die Längserstreckung der Kernschalung 10 erstreckt, ebenfalls in Richtung der Mittellängsachse 16 der Kernschalung 10 zu verfahren. Dieses Verfahren der als Eckbereiche 17 ausgebildeten dritten Flächenelemente 3 ist nunmehr in Figur 4 gezeigt, wobei dieses Verfahren durch die an den Eckbereichen 17 angezogenen Pfeilen angedeutet ist.

Abschließend können auch die vierten Flächenelemente 4 in Richtung der Mittellängsachse 16 der Kernschalung 10 verfahren werden, sodass sich auch die dritten und vierten Flächenelemente 3 und 4 an die reduzierte Rechteckfläche des Kopfelementes 11 der Kernschalung 10 anpassen.

In den Figuren 5 und 6 ist, wie bereits weiter oben angedeutet, in einer Teilschnittdarstellung das Innenleben der Kernschalung 10 dargestellt. Dabei ist eine hier nicht näher angezogene Hebelmechanik sichtbar, die mithilfe der ebenfalls nicht näher angezogenen hydraulischen Verfahreinrichtung dazu ausgebildet ist, die einzelnen Flächenelemente 1, 2, 3 und 4 entsprechend zu verfahren. Weiterhin wird durch die hydraulische Verfahreinrichtung auch gewährleistet, dass die Kernschalung 10 beim Aushärten einer aushärtbaren Masse deren Druck standhält und somit die Stabilität der Kernschalung 10 und schließlich eine effektive und gleichmäßige, wiederholbare Herstellung einer Vielzahl gleicher Raummodule 8 gewährleistet.

In den Figuren 7 bis 14 ist schematisch die Herstellung eines Raummoduls 8 in einer als Kernschalung 10 ausgebildeten erfindungsgemäßen Vorrichtung mit einem erfindungsgemäßen Verfahren dargestellt. Dabei ist in Figur 7 die Kernschalung 10 vertikal positioniert, sodass das Kopfelement 11 nach oben zeigt und in dieser Schnittdarstellung die Seitenelemente 13 und 15 der Kernschalung 10 angezogen sind. Das hier zu fertigende Raummodul 8 soll dabei als ein Garagenmodul mit einem Bodenelement 25, einem Deckenelement 26 sowie drei Seitenelementen 24 ausgebildet sein. Bei der Herstellung eines derartigen als Garagenmodul ausgebildeten Raummoduls 8 wird als aushärtbare Masse Beton verwendet. Daher ist es für die erforderliche Stabilität des Garagenmoduls notwendig, innerhalb des Betons eine Armierung 21, vorzugsweise aus Stahl, einzuarbeiten. Diese Armierung 21 wird entsprechend der Darstellung der Figur 8 um die Kernschalung 10 beziehungsweise um dessen Seitenelemente 12, 13, 14 und 15 und dessen Kopfelement 11 herum angeordnet.

Nachdem die Armierung 21 um die Kernschalung 10 herum angeordnet wurde, wird diese Anordnung nunmehr mit einer Außenschalung 9 versehen, wie dies in Figur 9 dargestellt ist.

Dabei ist ersichtlich, dass zwischen Kernschalung 10 beziehungsweise dessen Seitenelementen 12, 13, 14 und 15 sowie dessen Kopfelement 11 ein Zwischenraum 22 gebildet ist, innerhalb dem die Armierung 21 angeordnet ist. Dabei muss im Bereich des Kopfelementes 11 der Kernschalung 10 nicht unbedingt eine Außenschalung 9 angeordnet sein, da sich aufgrund der vertikalen Positionierung der Kernschalung 10 der Beton entsprechend der Schwerkraft parallel zum Kopfelement 11 der Kernschalung ausrichtet und dort gegebenenfalls nur noch geglättet werden muss.

Der Zwischenraum 22 wird nunmehr mit der aushärtbaren Masse, in diesem Fall mit Beton, gefüllt, und in dieser Position verbleibt die gesamte erfindungsgemäße Vorrichtung mit samt der Außenschalung 9 und der noch nicht ausgehärteten Masse, bis diese ausgehärtet ist.

Sobald die Masse beziehungsweise der Beton ausgehärtet ist, kann die Außenschalung 9 entfernt werden. Nach dem Aushärten des Betons hat sich bereits das als Garagenmodul ausgebildete Raummodul 8 gebildet. Allerdings muss die Kernschalung 10 noch aus dem Inneren des als Garagenmodul ausgebildeten Raummoduls 8 entfernt werden. Hierzu wird das vertikal positionierte Raummodul 8, wie es in der Figur 10 dargestellt ist, mithilfe einer hier nicht dargestellten Kippeinrichtung gekippt, sodass das Raummodul 8 auf seiner Bodenplatte 25 zum Liegen kommt. In dieser Position ist die Kernschalung 10 nun nicht mehr vertikal, sondern horizontal positioniert, wie dies in Figur 11 dargestellt ist.

In der Position gemäß der Figur 11 werden nunmehr die ersten Flächenelemente 1 des Kopfelementes 11 der Kernschalung 10 abgesenkt, gegeneinander verfahren und nachfolgend die zweiten als Dreieckelemente 27 ausgebildeten Flächenelemente 2 unter Reduzierung der Rechteckfläche des Kopfelementes 11 ebenfalls gegeneinander verfahren. Die reduzierte Rechteckfläche des Kopfelementes 11 ist in der Figur 12 durch die stärkere Linierung gegenüber dem Raummodul 8 beziehungsweise dessen Seitenwand 24 angedeutet.

Nachfolgend werden die dritten und vierten Flächenelemente 3 und 4 der Kernschalung 10 an die reduzierte Rechteckfläche des Kopfelementes 11 angepasst, indem sie in Richtung der Mittellängsachse 16 der Kernschalung 10 verfahren werden, wie in der Figur 13 dargestellt. Hierdurch ist im Bereich der Seitenelemente 12, 13, 14 und 15 zwischen Kernschalung 10 und Raummodul 8 ein Spalt 20 gebildet, sodass die Kernschalung 10 aus dem Inneren des Raummoduls 8 heraus verfahren werden kann. Dies ist in Figur 14 schematisch dargestellt.

Das so gefertigte, als Garagenmodul ausgebildete Raummodul 8 kann nun seiner weiteren Verarbeitung beziehungsweise Verwendung zugeführt und die Kernschalung 10 zur Herstellung weiterer Raummodule 8 verwendet werden.

Das Raummodul 8 weist dabei ein Bodenelement 25, ein Deckenelement 26 sowie drei Seitenelemente 24 auf, also bereits fünf Flächen auf. An der Öffnung 30 des als Garagenmodul ausgebildeten Raummoduls 8 kann als das Raummodul 8 schließende Fläche ein Garagentor angeordnet werden, sodass außer dieser Anordnung des Garagentors keine weiteren Bearbeitungsschritte zur Herstellung einer fertigen Garage notwendig sind.

### Bezugszeichenliste

- 1: Flächenelement
- 2: Flächenelement
- 3: Flächenelement
- 4: Flächenelement
- 5: Kopfplatte
- 6: Dreheinrichtung
- 7: Dreieckelement
- 8: Raummodul
- 9: Außenschalung
- 10: Kernschalung
- 11: Kopfelement
- 12: Seitenelement
- 13: Seitenelement
- 14: Seitenelement
- 15: Seitenelement
- 16: Mittellängsachse
- 17: Eckbereich
- 18: Mitte
- 19: Ecke
- 20: Spalt
- 21: Armierung
- 22: Zwischenraum
- 23: Führungssystem
- 24: Seitenelement
- 25: Bodenelement
- 26: Deckenelement
- 27: Diagonalstrebe
- 28: Bolzen
- 29: Führungsschiene
- 30: Öffnung

## Patentansprüche

1. Vorrichtung zur einstückigen Herstellung eines drei Seitenelemente (24) sowie ein Bodenelement (25) und/oder ein Deckenelement (26) aufweisenden Raummoduls (8), wobei die Vorrichtung als quaderförmige, hohle Kernschalung (10) ausgebildet ist, um welche eine Außenschalung (9) für das herzustellende Raummodul (8) anordenbar ist, welche folgende Merkmale aufweist:
a) Ein rechteckiges, aus ersten Flächenelementen (1) und zweiten Flächenelementen (2) bestehendes Kopfelement (11);
b) senkrecht zu dem Kopfelement (11) in dessen Randbereichen angeordnete, aus dritten Flächenelementen (3) und vierten Flächenelementen (4) bestehende Seitenelemente (12, 13, 14, 15), wobei wenigstens die dritten Flächenelemente (3) oder die vierten Flächenelemente (4) Eckbereiche (17) der Seitenelemente (12, 13, 14, 15) aufweisen;
c) die ersten Flächenelemente (1) unter die zweiten Flächenelemente (2) des Kopfelementes (11) absenkbar sowie gegeneinander verschiebbar sind und nachfolgend die zweiten Flächenelemente (2) unter Verringerung der Rechteckfläche des Kopfelementes (11) zusammenschiebbar sind und
d) die senkrecht zu dem Kopfelement (11) angeordneten dritten Flächenelemente (3) und vierten Flächenelemente (4) der Seitenelemente (12, 13, 14, 15) nacheinander in Richtung einer Mittellängsachse (16) des Kopfelements (11) beziehungsweise der Kernschalung (10) verfahrbar sind.

2. Vorrichtung nach Anspruch 1, **dadurch gekennzeichnet, dass** innerhalb der hohlen Kernschalung (10) eine Verfahreinrichtung vorgesehen ist, mit welcher die Flächenelemente (1, 2, 3, 4) verfahrbar sind.

3. Vorrichtung nach Anspruch 2, **dadurch gekennzeichnet, dass** die Verfahreinrichtung zum mechanischen, elektrischen, pneumatischen und/oder hydraulischen Verfahren der Flächenelemente (1, 2, 3, 4) ausgebildet ist.

4. Vorrichtung nach einem der vorhergehenden Ansprüche, **dadurch gekennzeichnet, dass** die ersten Flächenelemente (1) des Kopfelementes (10) als sich von dessen Mitte (18) zu dessen Ecken (19) erstreckende Diagonalstreben (6) ausgebildet sind.

5. Vorrichtung nach einem der vorhergehenden Ansprüche, **dadurch gekennzeichnet, dass** zum Absenken der ersten Flächenelemente (1) unter die zweiten Flächenelemente (2) des Kopfelementes (11) ein als eine Kopfplatte (5) ausgebildetes Drehelement (6) und zum gegeneinander Verschieben ein Führungssystem (23) vorgesehen ist.

6. Vorrichtung nach einem der vorhergehenden Ansprüche, **dadurch gekennzeichnet, dass** die zweiten Flächenelemente (2) im Wesentlichen als Dreieckelemente (7) ausgebildet sind und unter Verringerung der Rechteckfläche des Kopfelementes (11) zusammenschiebbar sind.

7. Vorrichtung nach einem der vorhergehenden Ansprüche, **dadurch gekennzeichnet, dass** eine Kippeinrichtung vorgesehen ist, mit der die Kernschalung (1) aus einer vertikalen in eine horizontale Position und umgekehrt gekippt werden kann.

8. Vorrichtung nach einem der vorhergehenden Ansprüche, **dadurch gekennzeichnet, dass** eine Verfahreinrichtung vorgesehen ist, mit welcher das Raummodul (8) von der Kernschalung (10) weggefahren oder mit welcher die Kernschalung (10) aus dem Raummodul herausgezogen beziehungsweise herausgefahren werden kann.

9. Verfahren zur einstückigen Herstellung eines drei Seitenelemente sowie ein Bodenelement und/oder ein Deckenelement aufweisenden Raummoduls (8), mit folgenden Verfahrensschritten:
a) Bereitstellen einer quaderförmigen und hohlen Kernschalung (10) in einer vertikalen Position, in welcher ein rechteckiges Kopfelement (11) die obere Begrenzung der Kernschalung (10) bildet, auf dessen Randbereichen Seitenelemente (12, 13, 14, 15) angeordnet sind,
b) Anordnen einer Außenschalung (9) um die quaderförmige und hohle Kernschalung (10) unter Bildung eines Zwischenraumes (22) zwischen Außenschalung (9) und Kernschalung (10),
c) Befüllen des Zwischenraums (22) mit einer aushärtbaren Masse,
d) Aushärten der Masse,
e) Entfernen der Außenschalung (9),
f) Absenken von ersten Flächenelementen (1) unter zweiten Flächenelementen (2) des Kopfelementes (11) sowie Verschieben der ersten Flächenelemente (1) gegeneinander in Richtung Mitte (18) des Kopfelementes (11) sowie Zusammenschieben der zweiten Flächenelemente (2) unter Verringerung der Rechteckfläche des Kopfelementes (11),
g) Verfahren von senkrecht zu dem Kopfelement (11) angeordneten dritten Flächenelementen (3) und vierten Flächenelementen (4) in Richtung einer Mittellängsachse (16) des Kopfelements (11) beziehungsweise der Kernschalung (10) und
h) Entfernen der Kernschalung aus dem fertigen Raummodul (8) mittels einer Verfahreinrichtung.

10. Verfahren nach Anspruch 9, **dadurch gekennzeichnet, dass** vor dem Anordnen einer Außenschalung (9) Installationselemente, wie beispielsweise elektrische Leitungen, Frisch- und Abwasserleitungen, Freiräume für Fenster und Türen, Leerrohre und dergleichen an der Kernschalung angeordnet werden.

11. Verfahren nach Anspruch 9 oder 10 **dadurch gekennzeichnet, dass** vor dem Anordnen einer Außenschalung (9) eine Armierung (21) auf der Kernschalung angebracht wird.

## Claims

1. Apparatus for the one-piece production of a room module (8) having three side elements (24) and also a floor element (25) and/or a ceiling element (26), wherein the apparatus is designed as a parallelepipedal, hollow core formwork (10) around which there can be arranged an outer formwork (9) for the room module (8) to be produced, which apparatus has the following features:
a) a rectangular head element (11) consisting of first planar elements (1) and second planar elements (2);
b) side elements (12, 13, 14, 15) arranged perpendicularly to the head element (11) in the edge regions thereof and consisting of third planar elements (3) and fourth planar elements (4), wherein at least the third planar elements (3) or the fourth planar elements (4) have corner regions (17) of the side elements (12, 13, 14, 15);
c) the first planar elements (1) can be lowered under the second planar elements (2) of the head element (11) and are displaceable with respect to one another, and subsequently the second planar elements (2) can be pushed together to reduce the rectangular area of the head element (11), and
d) the third planar elements (3) and fourth planar elements (4), which are arranged perpendicularly to the head element (11), of the side elements (12, 13, 14, 15) can be moved in succession in the direction of a centre longitudinal axis (16) of the head element (11) or of the core formwork (10).

2. Apparatus according to Claim 1, **characterized in that** a movement device, by means of which the planar elements (1, 2, 3, 4) can be moved, is provided within the hollow core formwork (10).

3. Apparatus according to Claim 2, **characterized in that** the movement device is designed to mechanically, electrically, pneumatically and/or hydraulically move the planar elements (1, 2, 3, 4).

4. Apparatus according to one of the preceding claims, **characterized in that** the first planar elements (1) of the head element (10) are designed as diagonal struts (6) which extend from the centre (18) of said head element to the corners (19) of said head element.

5. Apparatus according to one of the preceding claims, **characterized in that**, in order to lower the first planar elements (1) under the second planar elements (2) of the head element (11), there is provided a rotary element (6), which is designed as a head plate (5), and, for mutual displacement, a guide system (23).

6. Apparatus according to one of the preceding claims, **characterized in that** the second planar elements (2) are designed substantially as triangular elements (7) and can be pushed together to reduce the rectangular area of the head element (11).

7. Apparatus according to one of the preceding claims, **characterized in that** a tilting device is provided by means of which the core formwork (1) can be tilted from a vertical position into a horizontal position, and vice versa.

8. Apparatus according to one of the preceding claims, **characterized in that** a movement device is provided by means of which the room module (8) can be moved away from the core formwork (10) or by means of which the core formwork (10) can be pulled out of, or moved out of, the room module.

9. Method for the one-piece production of a room module (8) having three side elements and also a floor element and/or a ceiling element, comprising the following method steps:
a) providing a parallelepipedal and hollow core formwork (10) in a vertical position in which a rectangular head element (11) forms the upper boundary of the core formwork (10), with side elements (12, 13, 14, 15) being arranged on the edge regions of said head element,
b) arranging an outer formwork (9) around the parallelepipedal and hollow core formwork (10) to form an interspace (22) between the outer formwork (9) and core formwork (10),
c) filling the interspace (22) with a curable compound,
d) curing the compound,
e) removing the outer formwork (9),
f) lowering the first planar elements (1) under the second planar elements (2) of the head element (11) and displacing the first planar elements (1) with respect to one another in the direction of the centre (18) of the head element (11), and pushing together the second planar elements (2) to reduce the rectangular area of the head element (11),
g) moving third planar elements (3) and fourth planar elements (4), which are arranged perpendicularly to the head element (11), in the direction of a centre longitudinal axis (16) of the head element (11) or of the core formwork (10), and
h) removing the core formwork from the finished room module (8) by means of a movement device.

10. Method according to Claim 9, **characterized in that**, prior to the arrangement of an outer formwork (9), installation elements, such as for example electrical lines, fresh water and wastewater lines, clearances for windows and doors, empty conduits and the like, are arranged on the core formwork.

11. Method according to Claim 9 or 10, **characterized in that**, prior to the arrangement of an outer formwork (9), a reinforcement (21) is mounted on the core formwork.

## Revendications

1. Dispositif pour la fabrication d'un seul tenant d'un module d'espace (8) comprenant trois éléments latéraux (24), ainsi qu'un élément de fond (25) et/ou un élément de couvercle (26), le dispositif étant configuré sous la forme d'un coffrage central parallélépipédique creux (10), autour duquel un coffrage extérieur (9) pour le module d'espace à fabriquer (8) peut être agencé, qui présente les caractéristiques suivantes :
a) un élément de tête (11) rectangulaire, constitué de premiers éléments de surface (1) et de deuxièmes éléments de surface (2) ;
b) des éléments latéraux (12, 13, 14, 15) constitués de troisièmes éléments de surface (3) et de quatrièmes éléments de surface (4), agencés perpendiculairement à l'élément de tête (11) dans ses zones de bord, au moins les troisièmes éléments de surface (3) ou les quatrièmes éléments de surface (4) comprenant des zones de coin (17) des éléments latéraux (12, 13, 14, 15) ;
c) les premiers éléments de surface (1) peuvent être abaissés sous les deuxièmes éléments de surface (2) de l'élément de tête (11), ainsi qu'être coulissés les uns vers les autres, puis les deuxièmes éléments de surface (2) peuvent être poussés les uns contre les autres de manière à réduire la surface rectangulaire de l'élément de tête (11), et
d) les troisièmes éléments de surface (3) et les quatrièmes éléments de surface (4) des éléments latéraux (12, 13, 14, 15), agencés perpendiculairement à l'élément de tête (11), peuvent être déplacés successivement en direction d'un axe longitudinal médian (16) de l'élément de tête (11) ou du coffrage central (10).

2. Dispositif selon la revendication 1, **caractérisé en ce qu'**un appareil de déplacement est prévu à l'intérieur du coffrage central creux (10), avec lequel les éléments de surface (1, 2, 3, 4) peuvent être déplacés.

3. Dispositif selon la revendication 2, **caractérisé en ce que** l'appareil de déplacement est configuré pour le déplacement mécanique, électrique, pneumatique et/ou hydraulique des éléments de surface (1, 2, 3, 4).

4. Dispositif selon l'une quelconque des revendications précédentes, **caractérisé en ce que** les premiers éléments de surface (1) de l'élément de tête (10) sont configurés sous la forme d'entretoises diagonales (6) s'étendant depuis son milieu (18) jusqu'à ses coins (19).

5. Dispositif selon l'une quelconque des revendications précédentes, **caractérisé en ce qu'**un élément rotatif (6) configuré sous la forme d'une plaque de tête (5) est prévu pour l'abaissement des premiers éléments de surface (1) sous les deuxièmes éléments de surface (2) de l'élément de tête (11), et un système de guidage (23) est prévu pour le coulissement les uns vers les autres.

6. Dispositif selon l'une quelconque des revendications précédentes, **caractérisé en ce que** les deuxièmes éléments de surface (2) sont essentiellement configurés sous la forme d'éléments triangulaires (7) et peuvent être poussés les uns contre les autres de manière à réduire la surface rectangulaire de l'élément de tête (11).

7. Dispositif selon l'une quelconque des revendications précédentes, **caractérisé en ce qu'**un appareil de basculement est prévu, avec lequel le coffrage central (1) peut être basculé d'une position verticale dans une position horizontale et inversement.

8. Dispositif selon l'une quelconque des revendications précédentes, **caractérisé en ce qu'**un appareil de déplacement est prévu, avec lequel le module d'espace (8) peut être éloigné du coffrage central (10) ou avec lequel le coffrage central (10) peut être extrait ou sorti du module d'espace.

9. Procédé pour la fabrication d'un seul tenant d'un module d'espace (8) comprenant trois éléments latéraux, ainsi qu'un élément de fond et/ou un élément de couvercle, comprenant les étapes de procédé suivantes :
a) la fourniture d'un coffrage central parallélépipédique et creux (10) dans une position verticale, dans lequel un élément de tête rectangulaire (11) forme la limite supérieure du coffrage central (10), sur les zones de bord duquel des éléments latéraux (12, 13, 14, 15) sont agencés,
b) l'agencement d'un coffrage extérieur (9) autour du coffrage central parallélépipédique et creux (10) de manière à former un espace intermédiaire (22) entre le coffrage extérieur (9) et le coffrage central (10),
c) le remplissage de l'espace intermédiaire (22) avec une masse durcissable,
d) le durcissement de la masse,
e) l'élimination du coffrage extérieur (9),
f) l'abaissement de premiers éléments de surface (1) sous des deuxièmes éléments de surface (2) de l'élément de tête (11), ainsi que le coulissement des premiers éléments de surface (1) les uns vers les autres en direction du milieu (18) de l'élément de tête (11), ainsi que la poussée les uns contre les autres des deuxièmes éléments de surface (2) de manière à réduire la surface rectangulaire de l'élément de tête (11),
g) le déplacement de troisièmes éléments de surface (3) et de quatrièmes éléments de surface (4), agencés perpendiculairement à l'élément de tête (11), en direction d'un axe longitudinal médian (16) de l'élément de tête (11) ou du coffrage central (10), et
h) l'élimination du coffrage central du module d'espace fini (8) au moyen d'un appareil de déplacement.

10. Procédé selon la revendication 9, **caractérisé en ce qu'**avant l'agencement d'un coffrage extérieur (9), des éléments d'installation, tels que par exemple des conduites électriques, des conduites d'eau fraîche et d'eau usée, des espaces libres pour des fenêtres et des portes, des gaines et analogues sont agencés sur le coffrage central.

11. Procédé selon la revendication 9 ou 10, **caractérisé en ce qu'**avant l'agencement d'un coffrage extérieur (9), une armature (21) est disposée sur le coffrage central.
